# EUROPÄISCHE PATENTSCHRIFT

(11) **EP 0 010 122 B1**
(45) Veröffentlichungstag und Bekanntmachung des Hinweises auf die Patenterteilung: **16.12.1981**
(21) Anmeldenummer: 79102339.3
(22) Anmeldetag: 09.07.1979
(51) Int. Cl.: B41F 7/22, B41F 27/12

(54) **Vorrichtung zum Spannen des Gummituches auf dem Gummizylinder von Rotationsdruckmaschinen**
Device for tensioning the blanket on the transfer cylinder of a rotary printing machine
Dispositif pour tendre le blanchet sur le cylindre de report d'une machine à imprimer rotative

(30) Priorität: 27.09.1978 DE 2842000
(43) Veröffentlichungstag der Anmeldung: 30.04.1980
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

## Beschreibung

Die Erfindung betrifft eine Vorrichtung zum Spannen des Gummituches auf dem Gummizylinder von Rotationsdruckmaschinen, dessen Mantelfläche einen parallel zur Zylinderachse verlaufenden Schlitz aufweist, welcher sich nach innen erweitert und zwei drehbare Spannspindeln zum Spannen des Gummituches aufnimmt, die mit je einer Längsnut zum Einführen der Gummituchenden versehen sind, wobei die beiden Enden des Gummituches Armierungen aufweisen.

Bei einer bekannten Ausführung dieser Art (DE-AS 1 124051) sind die Gummituchenden mit Armierungen versehen, die beiderseits das Gummituch überragen. Die überstehenden Enden der Armierungen werden nach Einführung in die Schlitze der Spannspindel beiderseits von Büchsen gehalten. Erst danach kann das Verdrehen der Spannspindeln zum Spannen der Gummituchenden erfolgen. Die vorstehenden Armierungen haben den Nachteil, daß sie bei der Handhabung der Gummitücher außerhalb der Maschine stören können, daß sie beim Spannen der Gummituchenden zu hohen Belastungen ausgesetzt sind, so daß sich die Armierungen verbiegen und außerdem besteht die Gefahr, daß die Büchsen zum Festhalten der Armierungen sich verklemmen, so daß das Wechseln der Gummitücher erschwert wird.

Eine andere bekannte Vorrichtung zum Spannen des Gummituches (DE-PS 1 239 706) verwendet keine Armierungen an den Gummituchenden und benötigt dafür Kippleisten in den Spannspindeln, die über Federn festgehalten werden. Neben der Gefahr, daß die Kippleisten beim Wechseln des Gummituches aus den Spannspindeln herausgleiten und diese verklemmen, weist die bekannte Ausführung den weiteren Nachteil auf, daß die Gummituchenden nur sehr schwer in die schmalen Schlitze zwischen Kippleiste und Spannspindel gleichmäßig eingeführt werden können. Bei einem ungleichmäßigen Einführen der Enden wird über die Länge des Gummituches eine unterschiedliche Spannung erzeugt, die sich im Druckbild negativ bemerkbar macht. Außerdem ist das Einführen der Gummituchenden durch den schmalen Schlitz im Zylindermantel sehr zeitaufwendig und behindert somit das schnelle Wechseln eines Gummituches.

Aufgabe der Erfindung ist es, eine Vorrichtung zum Spannen des Gummituches zu schaffen, die unter Verwendung von einfachen Mitteln eine gleichmäßige und sichere Spannung beider Gummituchenden sowie ein einfaches und schnelles Wechseln des Gummituches ermöglicht.

Die Aufgabe wird gemäß der Erfindung dadurch gelöst, daß im erweiterten Raum des Schlitzes zwischen der Mantelfläche des Gurnmizylinders und den beiden Spannspindeln parallel und in einem solchen geringen Abstand zu den Spannspindeln eine Stützspindel angeordnet ist, daß letztere beim Spannvorgang die an die Armierungen angrenzenden Teile des Gummituches abwinkelt und dadurch die Armierungen in die Längsnut zunächst voll eindrückt und sodann am Herausgleiten hindert.

Die über den Spannspindeln angeordnete Stützspindel ist unkompliziert und ermöglicht ein einfaches und schnelles Einführen beider Gummituchenden. Die Stützspindel gewährleistet auch eine sichere und gleichmäßige Spannung des Gummituches, denn die beiden Enden können durch das Abwinkeln nicht aus den Schlitzen der Spannspindeln herausrutschen und sind auf ihrer ganzen Länge geführt. Die Stützspindel kann hierbei z. B. einen kreisförmigen Querschnitt aufweisen, der Querschnitt kann als Dreieck mit abgerundeten Ecken ausgebildet sein und er könnte auch die Form eines Winkels aufweisen mit nach außen zeigender Winkelspitze und abgerundeten Schenkelenden. Nachdem sich die beiden Enden des Gummituches im gespannten Zustand an der Stützspindel abstützen, kann für diese ein relativ geringer Querschnitt gewählt werden.

In einer vorteilhaften Ausgestaltung weist die Stützspindel einen kreisförmigen Querschnitt auf mit geringerem Durchmesser als die Spannspindeln und ist frei drehbar in Lagerungen auf beiden Zylinderstirnseiten in Brücken gelagert. Somit kann sich die Stützspindel beim Spannen der Gummituchenden drehen und ermöglicht ein einfaches und schnelles Wechseln des Gummituches. Auch kann sie relativ dünn ausgebildet sein, denn sie wird beiderseits von den gespannten Gummituchenden gestützt.

In einer weiteren Ausgestaltung der Erfindung ist die Stützspindel symmetrisch zu den Spannspindeln angeordnet und weist einen größeren Durchmesser als der Zwischenraum zwischen den Spannspindeln auf. Hiermit wird eine optimale Spannung der beiden Gummituchenden erreicht.

Weitere Ausgestaltungen der Erfindung sind durch die Merkmale der Ansprüche 4 bis 6 gekennzeichnet.

Ein Ausführungsbeispiel der Erfindung ist in den Zeichnungen schematisch dargestellt. Es zeigt
Fig. 1 einen Teilquerschnitt durch die Spannvorrichtung mit eingelegten Gummituchenden,
Fig. einen Teilquerschnitt durch die Spannvorrichtung mit gespanntem Gummituch,
Fig. 3 einen Längsschnitt durch die Lagerung der Spannspindeln und der frei drehbaren Stützspindeln,
Fig. 4 einen Teilquerschnitt durch die Spannvorrichtung mit einer dreieckigen Stützspindel,
Fig. 5 und 6 Längsschnitte durch die Spannvorrichtung.

Auf den Gummizylinder 1 wird in bekannter Weise ein Gummituch 2 aufgespannt, dessen Enden 3, 4 durch einen Schlitz 5 in der Mantelfläche des Gummizylinders eingeführt werden. Der Schlitz 5 erweitert sich nach innen und nimmt zwei Spannspindeln 6, 7 auf. Jede Spannspindel 6, 7 ist mit einer Längsnut 8 versehen, in die die Gummituchenden eingeführt werden. Im gezeigten Ausführungsbeispiel sind die Enden 3, 4 des Gummituches 2 mit Armierungen 9 versehen. Durch Verdrehen der Spinnspindeln 6, 7 kann jedes Ende 3, 4 des Gummituches 2 für sich separat gespannt werden.

Wie im gezeigten Ausführungsbeispiel (Fig. 1 und 2) ersichtlich, ist im erweiterten Raum zwischen der Mantelfläche des Gummizylinders 1 und den beiden Spannspindeln 6, 7 parallel und mit geringem Abstand zu beiden eine Stützspindel 10 vorgesehen, die frei drehbar in Lagerungen 11 auf beiden Zylinderstirnseiten gelagert ist. Die Stützspindel 10 ist symmetrisch zu den Spannspindeln angeordnet und weist einen geringeren Durchmesser als diese auf. Der Durchmesser ist jedoch größer als der Abstand zwischen den Spannspindeln.

In Fig. 1 ist das Ende 4 des Gummituches 2 bereits in die Längsnut 8 der Spannspindel 7 eingelegt und diese ist etwas entgegen dem Uhrzeigersinn verdreht, so daß sich das überstehende Ende 4 an der Spannspindel 10 abstützt und abgewinkelt wird. Hierdurch wird die Armierung 9 in die Längsnut 8 eingedrückt und kann nicht herausgleiten. Das andere Ende 3 des Gummituches 2 ist in die Nut 8 der Spannspindel 6 eingeführt, wobei diese sich in der Ausgangsstellung zum Einführen des Gummituchendes befindet.

Das in Fig. 2 gezeigte Ausführungsbeispiel gibt den gespannten Zustand des Gummituches 2 wieder, bei dem beide Spannspindeln 6 und 7 mit den beiden Enden 3,4 des Gummituches 2 so weit verdreht sind, daß das Gummituch 2 auf der Mantelfläche des Gummizylinders 1 fest aufgespannt ist. Die Stützspindel 10 kann sich beim Spannen des Gummituches drehen und verhindert ein Herausrutschen der Enden 3, 4 des Gummituches, so daß diese sicher auf ihrer ganzen Länge gespannt sind. Durch den geringen Durchmesser der Stützspindel 10 lassen sich die beiden Gummituchenden leicht einführen. Im gespannten Zustand des Gummituches 2 liegen die beiden Gummituchenden beiderseits an der Stützspindel 10 an, so daß sich diese nicht verbiegen kann.

In Fig. 3 ist dargestellt, daß die Stützspindel 10 mit ihrem Zapfen 12 in der Lagerung 11 drehbar gelagert ist. Auch die Spannspindeln 6, sind mit ihren Zapfen 13, 14 drehbar gelagert, wobei die Lagerung in einer am Plattenzylinder 1 befestigten Brücke 18 erfolgt. Die Spannspindel 7 ist über eine Schnecke 15 und ein Schneckenrad 16 verdrehbar. Bei der Spannspindel 6 sind die Schnecke und das Schneckenrad auf der gegenüberliegenden nicht dargestellten Zylinderseite angeordnet.

Die Ausführung gemäß Fig.4 unterscheidet sich von Fig. 1 und 2 dadurch, daß anstelle einer Stützspindel 10 mit kreisförmigem Querschnitt eine Stützspindel 10' mit einem etwa dreieckigen Querschnitt gewählt wurde. Die Stützspindel 10' ist nicht drehbar in den Brücken 18 gelagert und ermöglicht ebenfalls ein gleichmäßiges und sicheres Spannen sowie ein einfaches Wechseln des Gummituches.

Der Längsschnitt durch die Spannvorrichtung gemäß Fig. 5 zeigt anstelle einer Stützspindel 10 auf der Innenseite der Brücke 18 im Bereich des Gummituches 2 angeordnete Stützbolzen 19, die in den Brücken 18 drehbar oder starr gelagert sind. Hiermit läßt sich insbesondere bei schmalen Maschinen eine sichere und gleichmäßige Spannung des Gummituches 2 erreichen.

Gemäß Fig. 6 ist die Stützspindel 17 konisch ausgebildet mit dem kleineren Durchmesser auf der Seite der Schneckenräder 16, wobei diese im gezeigten Ausführungsbeispiel beide auf der gleichen Seite vorgesehen sind. Insbesondere bei breiten Maschinen kann mit einer konischen Stützspindel eine Winkelverdrehung der Spannspindeln 6, 7 ausgeglichen werden, so daß eine gleichmäßige Spannung über die ganze Breite des Gummituches erreicht wird.

## Patentansprüche

1. Vorrichtung zum Spannen des Gummituches auf dem Gummizylinder von Rotationsdruckmaschinen, dessen Mantelfläche einen parallel zur Zylinderachse verlaufenden Schlitz aufweist, welcher sich nach innen erweitert und zwei drehbare Spannspindeln zum Spannen des Gummituches aufnimmt, die mit je einer Längsnut zum Einführen der Gummituchenden versehen sind, wobei die beiden Enden des Gummituches Armierungen aufweisen, dadurch gekennzeichnet, daß im erweiterten Raum des Schlitzes (5) zwischen der Mantelfläche des Gummizylinders (1) und den beiden Spannspindeln (6, 7) parallel und in einem solchen geringen Abstand zu den Spannspindeln (6, 7) eine Stützspindel (10) angeordnet ist, daß letztere beim Spannvorgang die an die Armierungen (9) angrenzenden Teile des Gummituches (2) abwinkelt und dadurch die Armierungen (9) in die Längsnut (8) zunächst voll eindrückt und sodann am Herausgleiten hindert.

2. Vorrichtung nach Anspruch 1, dadurch gekennzeichnet, daß die Stützspindel (10) einen kreisförmigen Querschnitt mit einem geringeren Durchmesser als die Spannspindeln (6, 7) aufweist und frei drehbar in Lagerungen (11) auf beiden Zylinderstirnseiten in Brücken (18) gelagert ist.

3. Vorrichtung nach Anspruch 1 und 2, dadurch gekennzeichnet, daß die Stützspindel (10) symmetrisch zu den Spannspindeln (6, 7) angeordnet ist und einen größeren Durchmesser als der Zwischenraum zwischen den Spannspindeln (6,7) aufweist.

4. Vorrichtung nach Anspruch 1 und 2, dadurch gekennzeichnet, daß die Stützspindel (10') über die Breite des Gummituches (2) eine Dreiecks-oder Winkelform aufweist und nicht drehbar in den Brücken (18) gelagert ist.

5. Vorrichtung nach Anspruch 1 und 2, dadurch gekennzeichnet, daß anstelle der Stützspindel (10) auf beiden Zylinderseiten im Bereich des Gummituches (2) Stützbolzen (19) angeordnet sind.

6. Vorrichtung nach Anspruch 1 und 2, dadurch gekennzeichnet, daß die Stützspindel (17) über die Breite des Gummituches (2) konisch ausgebildet ist mit dem kleineren Durchmesser auf der Seite der zum Verdrehen mit den Spannspindeln (6,7) verbundenen Schneckenräder (16).

## Claims

1. A system for pulling tight the blanket on the blanket cylinder of a rotary printing machine, the cylinder having a well parallel to its axis, which becomes broader inwardly and has within it two pulling-tight rods for the blanket, each rod having a cutout running therealong for taking up an edge of the blanket, said edges having reinforcements, characterized in that in the broad part of the well (5) between the outer face of the blanket cylinder (1) and the two pulling-tight rods (6, 7) a support bar (10) is placed which is parallel to the rods and is so near them that on pulling tight the blanket, the parts of the blanket (2) near to the reinforcements (9) are bent at an angle so that the reinforcements (9) are firstly forced home into the lengthways cutout (8) and are stopped from being pulled out of them.

2. A system as claimed in claim 1, characterized in that the support bar (10) has a round cross-section with a smaller diameter than the pulling-tight rods (6, 7) and is bearinged in bearing parts (11), placed at the two ends of the cylinder in bridgepieces (18), so that it may be freely turned.

3. A system as claimed in claims 1 and 2, characterized in that the support bar (10) is placed symmetrically between the two pulling-tight rods (6, 7) and has a greater diameter than the space between the pulling-tight rode (6, 7).

4. A system as claimed in claims 1 and 2, characterized in that the support bar (10') has a three-cornered or angled form across the breadth of the blanket (2) and is placed in bridgepieces (18) so that it may not be turned in them.

5. A system as claimed in claims 1 and 2, characterized in that in place of the support bar (10) on the two sides of the cylinder near the blanket (2) there are support bolts (19).

6. A system as claimed in claims 1 and 2, characterized in that the support bar (17) is coned over the breadth of the blanket (2) and is placed with its smaller diameter on the side of the worm wheels (16) joined with the pulling-tight rods (6,7) for turning the same.

## Revendications

1. Dispositif pour tendre le blanchet sur le cylindre de report d'une machine à imprimer rotative, dont la surface latérale comporte une fente dirigée parallèlement à l'axe du cylindre, qui s'élargit vers l'intérieur et qui contient deux broches de tension pouvant tourner, destinées à tendre le blanchet, et qui sont prévues avec une rainure longitudinale pour recevoir les extrémités du blanchet, les extrémités du blanchet comportant des armatures, dispositif caractérisé en ce que, dans l'espace élargi de la fente (5), entre la surface latérale du cylindre de report (1) et les deux broches de tension (6,7) est disposée une broche d'appui (10) parallèlement aux broches de tension (6, 7) et à une distance suffisamment courte de ces dernières pour qu'au cours d'une opération de tension, les parties du blanchet (2) limitrophes des armatures (9) soient inclinées et qu'ainsi, les armatures (9) soient d'abord entièrement comprimées dans les rainures longitudinales (8), et ne puissent ensuite glisser vers l'extérieur.

2. Dispositif selon la revendication 1, caractérisé en ce que la broche d'appui (10) a une section transversale circulaire, avec un diamètre inférieur à celui des broches de tension (6, 7) et est supportée de manière à pouvoir tourner librement dans des logements (11) ménagés dans des pontets (18) sur les deux faces frontales du cylindre.

3. Dispositif selon la revendication 1 ou 2, caractérisé en ce que la broche d'appui (10) est disposée symétriquement par rapport aux broches de tension (6, 7), et, en ce que son diamètre est supérieur à l'espace entre les broches de tension (6,7).

4. Dispositif selon la revendication 1 ou 2, caractérisé en ce que sur la largeur du blanchet (2) la broche d'appui (10') a la forme d'un triangle ou d'une cornière, et est supportée dans les pontets (18) de manière à ne pas pouvoir tourner.

5. Dispositif selon la revendication 1 ou 2, caractérisé en ce que des chevilles d'appui (19) sont disposées sur les deux bouts du cylindre dans la région du blanchet (2) à la place de la broche d'appui (10).

6. Dispositif selon la revendication 1 ou 2, caractérisé en ce que, sur la largeur du blanchet (2), la broche d'appui (17) est réalisée conique, avec son plus petit diamètre sur le côté des pignons (16) à vis sans fin, accouplés aux broches de tension (6,7) pour les faire tourner.
